# FASCICULE DE BREVET EUROPEEN

(11) **EP 0 954 271 B1**
(45) Date de publication et mention de la délivrance du brevet: **31.10.2001**
(21) Numéro de dépôt: 97951283.7
(22) Date de dépôt: 09.12.1997
(51) Int. Cl.: A61G 3/02

(54) **EQUIPEMENT DE VEHICULE POUR ASSURER LE TRANSFERT ET LA FIXATION D'UN SIEGE TRANSFORMABLE EN FAUTEUIL ROULANT POUR HANDICAPE**
FAHRZEUGAUSRÜSTUNG ZUR TRANSFERIERUNG UND BEFESTIGUNG EINES IN EINEN ROLLSTUHL UMWANDELAREN SITZES
EQUIPMENT FOR VEHICLE FOR TRANSFERRING AND FIXING A SEAT CAPABLE OF BEING TRANSFORMED INTO A WHEELCHAIR FOR A HANDICAPPED PERSON

(30) Priorité: 10.12.1996 FR 9615394
(43) Date de publication de la demande: 10.11.1999
(73) Titulaire: Thierry Baboulin, 38220 Vizille (FR)
(72) Inventeur: BABOULIN, Thierry, F-38130 Echirolles (FR)
(74) Mandataire: Perrier, Jean-Pierre
(86) Numéro de dépôt international: FR9702243
(87) Numéro de publication internationale: WO9825565

(56) Documents cités:
- FR-A- 2 572 691
- FR-A- 2 594 389
- FR-A- 2 699 129
- US-A- 3 236 556
- US-A- 3 638 813

## Description

L'invention est relative à un siège transformable en fauteuil roulant et à un équipement de véhicule pour assurer le transfert et la fixation dudit siège pour handicapé.

On connaît déjà de nombreux équipements et dispositifs pour faciliter le transfert d'un handicapé dans son siège en soulageant le personnel d'accompagnement de tout effort physique.

Ainsi, FR-A-2572691 décrit des moyens de transfert comprenant :
- un siège dont la structure portant l'assise et le dossier peut être désolidarisée des roues avant et des roues arrière, et éventuellement du marchepied,
- un bras composé de plusieurs éléments articulés autour d'axes verticaux et dont celui antérieur est muni de moyens d'accrochage aptes à coopérer avec des moyens complémentaires portés par le siège,
- et un coulisseau qui, mobile sur une colonne verticale disposée dans le véhicule, est lié au bras et est relié à un vérin vertical à vis, assurant les déplacements verticaux du bras par rapport à la colonne.

Pour transférer un handicapé dans un véhicule avec ce dispositif, le bras est d'abord pivoté transversalement et développé pour faire saillie à travers l'ouverture de là porte du véhicule, puis est abaissé au-dessous du niveau du siège du fauteuil roulant, de manière à pouvoir être coiffé par lui lorsque ce siège est reculé. Après que le bras ait été élevé pour venir en contact avec le fond du siège, et après actionnement de moyens liant le bras au siège, une nouvelle élévation de faible valeur permet de décaler les roues du sol en vue de leur extraction.

Il peut alors être procédé au transfert du handicapé sur son siège par nouveau déplacement vertical du bras, repliement des éléments de celui-ci et pivotement de l'ensemble dans le véhicule, à travers l'ouverture prévue pour la porte.

Indépendamment de la nécessité, pendant la phase de départ, d'avoir recours à deux personnes pour, respectivement, immobiliser le bras, en empêchant que sa grande mobilité perturbe l'accrochage de son extrémité avec le siège, et contrôler cet accrochage, un tel équipement présente l'inconvénient de posséder une course verticale qui est trop limitée vers le bas. En effet, en raison de la structure des moyens assurant les déplacements verticaux, le bras ne peut pas descendre au-dessous du niveau du plancher du véhicule. Il en résulte qu'il ne peut être mis en place que dans les voitures légères et non dans les véhicules qui, dénommés monospace, ont un plancher surélevé de 15 cm et dont le niveau vertical est bien supérieur à celui du fond du siège d'un fauteuil roulant.

Le dispositif décrit dans FR-A-2699129 se différencie par la structure de transfert comprenant, d'une part, un bras coudé dont l'extrémité libre est munie de moyens d'accrochage aptes à coopérer avec des moyens complémentaires du siège et dont l'autre extrémité est solidaire d'un coulisseau déplaçable sur un bras pivotant et, d'autre part, un châssis sur lequel le bras pivotant est articulé et qui est lui-même porté par des moyens de déplacement vertical composés de deux paires de biellettes et d'un vérin à vis électrique.

Dans ce dispositif, le châssis assure uniquement les déplacements verticaux tandis que les déplacements dans le plan horizontal sont réalisés par le bras pivotant et par le bras coudé coulissant.

Comme précédemment, ce dispositif n'est pas applicable aux véhicules de type monospace à plancher surélevé.

Par ailleurs, ces dispositifs sont conçus pour permettre de positionner le siège transféré à côté du conducteur d'un véhicule à deux portes latérales, c'est-à-dire à un véhicule comportant des passages de porte ayant une ouverture de l'ordre de 1,10 mètre, mais ne sont pas utilisables pour les véhicules à quatre portes et pour tous les véhicules ayant des ouvertures de largeur inférieure à la valeur ci-dessus. En effet, avec des portes plus étroites, lors du pivotement du siège dans l'habitacle, la trajectoire des genoux du handicapé assis sur le siège sécante, dans le cas d'une ouverture pour porte avant, la saillie formée à l'intérieur du véhicule par le débordement du tableau de bord, et, dans le cas de l'ouverture pour une porte arrière, le montant de porte, ce qui gêne ce pivotement et parfois même le rend impossible.

La présente invention a pour objet de remédier à ces inconvénients en fournissant un dispositif de transfert qui, montable sur tout véhicule et y compris sur les monospaces plus hauts de plancher, permet de transférer le siège du fauteuil roulant depuis l'extérieur, soit en place avant soit en place médiane, en passant à travers une ouverture latérale, autre que la porte avant, et cela sans aucun effort pour l'unique personne assurant l'assistance nécessaire.

A cet effet, dans le siège et l'équipement selon l'invention, le bras de la structure de transfert, d'une part, porte un coulisseau, déplaçable horizontalement et portant les moyens de positionnement et d'accrochage du siège, et, d'autre part, est articulé par son extrémité antérieure et autour d'un axe vertical sur le petit montant vertical des moyens intermédiaires de déplacement, ces moyens comprenant, en complément de ce montant, deux bielles parallèles dont les extrémités sont articulées, d'un côté, sur ce petit montant vertical, et de l'autre côté, sur un grand montant vertical, lui-même articulé sur la colonne verticale, tandis que le vérin, de type électrique, est articulé, autour d'un axe horizontal et par l'un de ses éléments, à l'extrémité supérieure du grand montant vertical et, par son autre élément, et autour d'un autre axe horizontal, sur le petit montant, et que le véhicule est muni en place avant et/ou en place médiane, d'un socle de positionnement du siège.

Ainsi, lorsque le bras est pivoté hors du véhicule, les moyens assurant ses déplacements verticaux sont, au moins en partie, hors du véhicule et peuvent, grâce à leur composition et leur disposition, amener ce bras à un niveau inférieur à celui du plancher du véhicule, de manière que ce bras soit au-dessous du niveau du fond du siège d'un fauteuil roulant. Après les manoeuvres de fixation du siège sur les moyens d'accrochage du bras, de déconnexion des roues et d'élévation du siège, les moyens de déplacement vertical du bras et les moyens de translation du bras permettent d'amener le siège, soit sur le socle disposé en place avant, soit sur le socle disposé en place médiane. Par ailleurs, grâce à la possibilité de coulissement des moyens d'accrochage du siège sur le bras et à la structure des moyens de déplacement vertical du bras, le passage du handicapé sur son fauteuil à travers l'ouverture de la porte s'effectue très aisément.

D'autres caractéristiques et avantages ressortiront de la description qui suit en référence au dessin schématique annexé représentant à titre d'exemple une forme d'exécution de cet équipement dans le cas de son application à un véhicule monospace comportant une porte coulissante latérale.

Figure 1 est une vue en perspective de l'équipement lorsqu'il est à l'intérieur du véhicule et sans le siège du fauteuil.

Figure 2 est une vue en perspective de l'extérieur d'un véhicule montrant un fauteuil roulant après que le siège ait été saisi par le bras de l'équipement.

Figures 3 et 4 sont des vues en perspective de côté montrant le siège lorsqu'il est positionné respectivement, en place avant et en place médiane dans le véhicule.

Figure 5 est une vue schématique et en plan par-dessus montrant les moyens de déplacement intermédiaires lorsqu'ils sont, respectivement, à l'extérieur du véhicule en position P1 de préhension d'un siège, à l'intérieur en position P2 de positionnement en place avant et en position P3 de positionnement en place médiane.

Figure 6 est une vue de côté en coupe longitudinale suivant VI.VI de figure 5.

Figure 7 est une vu de face en bout suivant la flèche VII de figure 6.

Comme montré à la figure 1, cet équipement est composé d'une structure de transfert A et d'un socle B1 ou B2, destiné à être fixé sur le plancher 2 du véhicule, respectivement, sur la place avant à côté du conducteur, ou sur la place médiane, c'est-à-dire sur la place disposée derrière le conducteur, en avant d'une autre rangée de sièges dans le cas d'un véhicule monospace. La structure de transfert est elle-même composée d'un bras sensiblement horizontal 3 et de moyens intermédiaires de déplacement désignés de façon générale par 4.

Le bras 3 est, dans sa structure générale, similaire à celui décrit dans le brevet français 2699129, c'est-à-dire porte un coulisseau 5 pouvant coulisser longitudinalement sur lui.

Comme le montre plus en détail la figure 6, le bras 3 est muni, contre ses deux bords latéraux, de glissières longitudinales 6 de section transversale en "U" couché. Dans ces glissières peuvent circuler des galets 7, qui, montés libre en rotation sur des axes horizontaux, non représentés, sont portés par des pattes 8, saillant verticalement du coulisseau 5. La figure 6 montre, que à proximité de son extrémité antérieure, le bras 3 est muni d'une patte verticale 9, saillant vers le bas et dont l'utilité sera précisée plus loin.

La figure 7 montre que le coulisseau 5 a une section transversale en "U" retourné à ailes évasées lui donnant en section transversale un profil trapézoïdal qui est complémentaire de celui de la section transversale d'une rainure 10, ménagée sous la partie formant siège 12 de la structure 13 du siège d'un fauteuil pour handicapé. Ce coulisseau 5 comporte encore, comme montré à la figure 1, une lumière borgne axiale 14 débouchant sur l'avant par des bords évasés 15. Cette rainure est destinée à coopérer avec un doigt vertical 16, solidaire de la structure 13 du siège et saillant vers le bas. Enfin, à proximité du fond de la rainure borgne 14, le coulisseau 5 est muni de moyens 17 de verrouillage du doigt 16, déverrouillables par une commande manuelle 18.

Le coulisseau 5 est solidaire d'un doigt de verrouillage 19, à rappel élastique 20, apte à pénétrer dans l'un ou l'autre des alésages 22, 23 ménagés sur le bras 3. Ce doigt 19 assure, par coopération avec les alésages 22 et 23 précités respectivement, le calage en position du coulisseau 5, dans sa position avancée, représentée à la figure 6, et le calage du coulisseau 5 dans sa position rétractée représentée en P3, figure 5.

Comme montré figure 1, l'extrémité postérieure du bras 3 est solidaire d'un pivot vertical 24 qui est monté libre en rotation dans deux paliers 25 portés par le petit montant vertical 26 d'un parallélogramme déformable. Ce dernier est composé, en complément du petit montant 26, d'un grand montant vertical 27 et de deux bielles sensiblement parallèles 28 et 29. Les extrémités antérieures de ces bielles sont articulées en 30 sur le petit montant 26 tandis que leurs extrémités postérieures sont articulées en 32 sur le grand montant 27.

La figure 1 montre bien que la bielle inférieure 29 comporte, à proximité de son articulation 30 sur le petit montant 26, une cambrure 33 dans la concavité est tournée vers le bas et dont l'utilité sera précisée plus loin.

Le grand montant 27 est solidaire de colliers 34 par lequel il est articulé autour d'une colonne verticale 35 fixée sur le véhicule, à proximité immédiate de l'ouverture 36 ménagée dans ce véhicule pour recevoir une porte et par exemple la porte latérale coulissante d'un monospace. La fixation de la colonne est avantageusement réalisée par une embase 37, dont les moyens de fixation et de verrouillage, non représentés, coopèrent avec les moyens et notamment les barrettes de fixation des puits d'ancrage 38 ménagés dans le plancher 2 du véhicule pour recevoir les pieds latéraux des sièges amovibles de ce véhicule.

L'extrémité supérieure de la colonne est solidaire d'une patte perforée 39 dont la fixation sur le montant de porte est avantageusement assurée par la ou les vis assurant la fixation de la boucle de renvoi de la ceinture de sécurité normalement associée au siège dans le puits d'ancrage duquel l'embase 37 est fixée.

Les moyens intermédiaires 4 de déplacement du bras qui viennent d'être décrits sont complétés par un vérin électrique 40 dont un élément, et par exemple le corps, est articulé par un axe horizontal 42 à la partie supérieure du grand montant 27, et dont l'autre élément, et par exemple la tige, est articulée, par un axe 43, à proximité de l'extrémité supérieure du petit montant 26.

Chacun des socles B1 et B2 est relié au plancher 2 par des moyens de fixation et de verrouillage saillant vers le bas et coopérant avec les puits d'ancrage 38 ménagés dans le plancher pour l'ancrage des sièges amovibles du véhicule. Comme le montrent les figures 6 et 7, ce socle B1 comporte un guide 70 présentant une section transversale en "U" dont les ailes latérales sont précédées par un évasement d'entrée 72 (fig. 7). Les parties avant des ailes sont reliées par une traverse 73. Ce socle B1 est solidaire de deux pattes latérales 74, dont une est visible figure 3, munies d'encoches 75 débouchant sur l'arrière. L'une au moins de ces pattes est munie d'un verrou articulé 76.

Le socle B2, montré aux figures 1, 3 et 4, comporte également un guide antérieur 47 et, dans sa partie postérieure, deux fourchettes verticales 48 équipées chacune de moyens de verrouillage 49, déverrouillables par une commande manuelle 50.

Cet équipement de transfert est destiné à coopérer avec un fauteuil roulant dont la structure de siège 13 est solidaire, dans sa partie postérieure, d'un axe traversant 52 dont les parties débordant latéralement servent à la fixation amovible des roues arrière 53 du fauteuil roulant. Les roues avant 54 sont solidaires chacune d'un support 55 qui est fixé, de manière amovible, dans un palier ménagé sous la partie avant du siège et équipé de moyens de blocage..

Pour amener la structure de siège 13 portant l'handicapé de l'extérieur du véhicule sur l'un ou l'autre des socles B1 et B2, il faut d'abord, en partant de la position de l'équipement représentée à la figure 1, alimenter le vérin électrique 40 de manière qu'il soulève le bras 3 par rapport au socle B1 ou B2 dans lequel il est immobilisé, puis faire pivoter l'ensemble de la structure de transfert à la faisant passer à travers l'ouverture 36 pour la porte, de manière à amener le bras 3 et une partie du parallélogramme à l'extérieur du véhicule. Dans cette position, le vérin électrique 40 est alimenté en sens inverse, de manière à provoquer l'abaissement du bras 3 au-dessous du niveau du plancher 2 du véhicule, jusqu'à veni dans la position représentée par le trait mixte 60 à la figure 4, position dans laquelle le bras 3 est positionné verticalement à un niveau inférieur à celui du fond de la structure de siège 13 du fauteuil roulant.

Cet abaissement du bras est facilité par la cambrure 33 de la bielle 29 qui, en chevauchant le seuil de porte, permet au montant 26 du parallélogramme de descendre plus bas, sans être gêné par butée de cette bielle avec le seuil.Pendant cette manoeuvre, et comme montré en P1 à la figure 5, le bras 3 est pivoté manuellement de manière à être sensiblement perpendiculaire à l'axe longitudinal du véhicule.

A ce stade, et comme dans les dispositifs antérieurs, le fauteuil roulant est reculé pour venir chevaucher le bras 3, puis le vérin 40 est alimenté pour provoquer l'élévation du bras 3 et l'engagement de son coulisseau 5 dans la rainure 10 du fauteuil. Après verrouillage du doigt 16, le bras 3 est relevé, de l'ordre de 1 cm, pour permettre le démontage des roues 53 et 54, et il est alors procédé à son élévation, sur toute la course verticale ascendante jusqu'au niveau du trait mixte 62 représenté à la figure 4, c'est-à-dire jusqu'à un niveau dans lequel le bras est au-dessus du plancher 2 du véhicule d'une valeur de l'ordre de 200 mm.

Pendant cette élévation, le parallélogramme peut être pivoté par rapport à la colonne 35 de manière à faciliter la pénétration dans le véhicule du bras 3 portant le siège 13 et la personne handicapée. Durant ce pivotement, le coulisseau 6 est ramené et verrouillé dans sa position arrière, par coopération du doigt 19 avec l'alésage 23, de manière à limiter le rayon de pivotement et faciliter le passage à travers la porte.

Si l'handicapé désire être mis en place à côté du conducteur, le bras est amené dans la position P2 de figure 5, en procédant d'abord à l'abaissement du bras 3 puis à son déplacement longitudinal de manière que sa patte 9 pénètre dans le guide 70 du socle B1. Simultanément, le coulisseau 5 est déplacé sur l'avant pour que les extrémités de l'axe 52 des roues arrière de la structure de siège 13 s'engagent dans les encoches 75 des pattes 74 du socle. Après verrouillage par le verrou 76, le siège est parfaitement positionné sur le socle. Dans cette position de transport, le coulisseau reste verrouillé sous le siège.

Si l'handicapé désire être disposé en position médiane, ou si le véhicule ne comporte qu'un socle B2, le bras 3 est amené dans la position P3 à la figure 5, position dans laquelle le bras 3 est abaissé avec le coulisseau rétracté vers l'arrière, de manière que l'axe traversant 52 vienne s'engager dans les fourchettes 48, tandis que simultanément la patte 9 pénètre dans le guide 47. A la fin du mouvement de descente, les verrous 49 sont verrouillés et le coulisseau est laissé en l'état.

Il est évident qu'il suffit de procéder de façon inverse pour transférer le siège hors du véhicule à partir de l'un ou l'autre des socles B1 ou B2.

## Revendications

1. Siège transformable en fauteuil roulant pour handicapé et équipement de véhicule pour assurer le transfert et la fixation dudit siège (13) comprenant :
- une colonne verticale (35) fixée contre le montant de porte du véhicule,
- un siège dont la structure (13), portant l'assise et le dossier, est désolidarisable de ses moyens de roulement (53, 54), avant et arrière,
- une structure de transfert A articulée sur la colonne et comprenant un bras (3), horizontal et pivotant, muni de moyens de positionnement et d'accrochage de moyens complémentaires du siège, et des moyens intermédiaires (4) aptes à déplacer le bras (3), verticalement, avec l'aide d'un vérin (40), et horizontalement, par rotation,
**caractérisés en ce que** le bras (3) de la structure de transfert (A), d'une part, porte un coulisseau (5), déplaçable horizontalement et portant les moyens de positionnement et d'accrochage du siège, et, d'autre part, est articulé par son extrémité antérieure et autour d'un axe vertical sur le petit montant vertical (26) des moyens intermédiaires (4) de déplacement, ces moyens (4) comprenant, en complément de ce montant (26), deux bielles parallèles (28, 29) dont les extrémités sont articulées, d'un côté, sur ce petit montant vertical (26), et de l'autre côté, sur un grand montant vertical (27), lui-même articulé sur la colonne verticale (35), tandis que le vérin (40), de type électrique, est articulé, autour d'un axe horizontal (42) et par l'un de ses éléments, à l'extrémité supérieure du grand montant vertical (27) et, par son autre élément et autour d'un autre axe horizontal (43), sur le petit montant (26), et que le véhicule est muni en place avant et/ou en place médiane, d'un socle (B1, B2) de positionnement du siège (13).

2. Siège et équipement selon la revendication 1, **caractérisés en ce que** la colonne verticale (35) est solidaire d'une embase (34) munie de moyens de fixation et de verrouillage dans l'un des puits d'ancrage (38), ménagés dans le plancher (2) du véhicule pour les pieds latéraux des sièges amovibles, et son extrémité supérieure est solidaire d'une patte perforée (39) pour sa fixation contre le montant de porte par la vis fixant, contre ce montant de porte, la boucle de renvoi de la sangle de la ceinture de sécurité.

3. Siège et équipement selon la revendication 1, **caractérisés en ce que** la bielle inférieure (29) de la structure de transfert présente, à proximité de son extrémité antérieure articulée sur le petit montant (26), une cambrure (33) dont la concavité est tournée vers le bas.

4. Siège et équipement selon la revendication 1 **caractérisés en ce que** le bras (3) comporte deux glissières latérales (6), de section en "U" couché, constituant chemin de roulement pour des galets (7) portés par le coulisseau (5), tandis que ce coulisseau (5) a une section transversale en "U" retourné à ailes divergentes vers le bas, aptes à auto-positionner une rainure (10) de profil complémentaire ménagée sous la structure (13) du siège, et comporte, d'une part et à son extrémité antérieure, une rainure axiale borgne (14) qui, débouchant vers l'avant par une partie évasée (15), est apte à positionner un doigt (16) saillant verticalement du fond de la structure (13) du siège, et, d'autre part et au niveau du fond de la rainure borgne (14), un moyen de verrouillage (17) du doigt (16) précité, déverrouillable par une commande manuelle (18).

5. Siège et équipement selon la revendication 1 **caractérisés en ce que** l'extrémité antérieure du bras (3) est solidaire d'une patte verticale (9) saillant vers le bas et coopérant, en fin de transfert du siège entre l'extérieur et l'intérieur du véhicule, avec les ailes d'entrée d'un guide en "U" (73, 47), saillant verticalement vers le haut du socle (B1, B2) de positionnement du siège 13.

6. Siège et équipement selon la revendication 1, **caractérisés en ce que** le socle (B1, B2) de positionnement du siège (13) comporte des moyens de fixation coopérant avec des puits d'ancrage ménagés (38) dans le plancher (2) du véhicule pour la fixation des sièges amovibles du véhicule.

7. Siège et équipement selon la revendication 1, **caractérisés en ce que** le socle (B1) de positionnement du siège, se fixant à la place avant, comporte, sur sa partie postérieure deux pattes (74) latérales munies chacune d'une encoche (75) débouchant vers l'arrière et apte à recevoir une partie cylindrique (52) saillant transversalement de la structure (13) du siège, l'une au moins de ces encoches étant associée à un crochet articulé (76) de verrouillage de la partie cylindrique.

8. Siège et équipement selon la revendication 1. **caractérisés en ce que** le socle (B2) de positionnement du siège, se fixant en place médiane, comporte, sur sa partie postérieure, deux fourchettes verticales. (48) aptes chacune à coopérer avec une portée cylindrique de la structure (13) du siège et munie chacune de moyens (49) de verrouillage à la portée précitée, ces moyens de verrouillage étant déverrouillable par une commande manuelle (50).

## Patentansprüche

1. In einen Behindertenrollstuhl umwandelbarer Sitz sowie Fahrzeugausrüstung zur Vomahme der Überführung und der Befestigung des Sitzes (13), umfassend:
- eine an der Türstrebe des Fahrzeugs befestigte vertikale Säule (35),
- einen Sitz, dessen die Sitzfläche und die Lehne tragende Konstruktion (13) von dessen vorderen und hinteren Radmitteln (53, 54) trennbar ist,
- eine an der Säule gelenkig angebrachte Überführungskonstruktion (A) mit einem schwenkbaren horizontalen Arm (3), welcher mit Mitteln zur Positionierung und Halterung komplementärer Mittel des Sitzes sowie mit zwischenliegenden Mitteln (4) ausgeführt ist, die dazu ausgelegt sind, den Arm (3) vertikal mit Hilfe eines Stellglieds (40) und horizontal durch Drehung zu veriagem,
**dadurch gekennzeichnet, dass** der Arm (3) der Überführungskonstruktion (A) einerseits einen die Mittel zur Positionierung und Halterung des Sitzes tragenden, horizontal verlagerbaren Schlitten (5) trägt und andererseits mit seinem vorderen Ende um eine vertikale Achse gelenkig an der kurzen Vertikalstrebe (26) der zwischenliegenden Verlagerungsmittel (4) angebracht ist, wobei diese Mittel (4) zusätzlich zu dieser Strebe (26) zwei parallele Stangen (28, 29) aufweisen, deren Enden auf einer Seite an der kurzen Vertikalstrebe (26) und auf der anderen Seite an einer ihrerseits an der vertikalen Säule (35) gelenkig angebrachten, langen Vertikalstrebe (27) angelenkt sind, während das Stellglied (40), das elektrischer Art ist, mit einem seiner Elemente um eine horizontale Achse (42) gelenkig am oberen Ende der langen Vertikalstrebe (27) und mit seinem anderen Element um eine weitere horizontale Achse (43) gelenkig an der kurzen Strebe (26) angebracht ist, und dass das Fahrzeug an einem vorderen Platz und/oder an einem mittleren Platz mit einem Sockel (B1, B2) zur Positionierung des Sitzes (13) ausgeführt ist.

2. Sitz und Ausrüstung nach Anspruch 1, **dadurch gekennzeichnet, dass** die vertikale Säule (35) mit einer Fußplatte (34) verbunden ist, welche mit Mitteln zur Befestigung und Verriegelung an einem von im Fußboden (2) des Fahrzeugs für die seitlichen Beine von herausnehmbaren Sitzen ausgebildeten Verankerungsschächten (38) ausgeführt ist, und ihr oberes Ende mit einem gelochten Ansatzstück (39) für ihre Befestigung an der Türstrebe mittels der die Umlenkschlaufe des Sicherheitsgurts an dieser Türstrebe fixierenden Schraube verbunden ist.

3. Sitz und Ausrüstung nach Anspruch 1, **dadurch gekennzeichnet, dass** die untere Stange (29) der Überführungskonstruktion nahe ihres an der kurzen Strebe (26) angelenkten vorderen Endes eine Krümmung (33) aufweist, deren Konkavseite nach unten gerichtet ist.

4. Sitz und Ausrüstung nach Anspruch 1, **dadurch gekennzeichnet, dass** der Arm (3) zwei seitliche, einen Rollweg für von dem Schlitten (5) getragene Wälzkörper (7) bildende Schienen (6) mit zur Seite gekipptem "U"-Querschnitt aufweist, während der Schlitten (5) einen umgekehrten "U"-Querschnitt mit nach unten hin auseinanderlaufenden Schenkeln besitzt, welche dazu ausgelegt sind, eine unter der Sitzkonstruktion (13) ausgebildete Rinne (10) komplementären Profils selbsttätig zu positionieren, und dass er einerseits an seinem vorderen Ende eine axiale Blindaussparung (14) aufweist, die sich nach vome hin über einen aufgeweiteten Bereich (15) öffnet und zur Positionierung eines an der Unterseite der Sitzkonstruktion (13) vertikal abstehenden Fingers (16) ausgelegt ist, und andererseits im Bereich des Grunds der Blindaussparung (14) ein durch ein Handbetätigungsorgan (18) entriegelbares Mittel (17) zur Verriegelung des Fingers (16) aufweist.

5. Sitr und Ausrüstung nach Anspruch 1, **dadurch gekennzeichnet, dass** das vordere Ende des Arms (3) mit einem nach unten ragenden vertikalen Fuß (9) verbunden ist, welcher am Ende der Überführung des Sitzes zwischen Außenseite und Innenseite des Fahrzeugs mit den Eintrittsschenkeln einer "U"-Führung (73, 47) zusammenwirkt, die von dem Sockel (B1, B2) zur Positionierung des Sitzes (13) vertikal nach oben ragt.

6. Sitz und Ausrüstung nach Anspruch 1, **dadurch gekennzeichnet, dass** der Sockel (B1, B2) zur Positionierung des Sitzes (13) Befestigungsmitte! aufweist, welche mit Verankerungsschächten (38) zusammenwirken, die im Fußboden (2) des Fahrzeugs zur Befestigung von herausnehmbaren Sitzen des Fahrzeugs ausgebildet sind.

7. Sitz und Ausrüstung nach Anspruch 1, **dadurch gekennzeichnet, dass** der an dem vorderen Platz angebrachte Positionierungssockel (B1) für den Sitz in seinem hinteren Bereich zwei seitliche Ansatzstücke (74) aufweist, welche jeweils mit einer nach hinten offenen, zur Aufnahme eines quer von der Sitzkonstruktion (13) abstehenden zylindrischen Glieds (52) ausgelegten Ausnehmung (75) ausgeführt sind, wobei wenigstens einer dieser Ausnehmungen ein Gelenkhaken (76) zur Verriegelung des zylindrischen Glieds zugeordnet ist.

8. Sitz und Ausrüstung nach Anspruch 1, **dadurch gekennzeichnet, dass** der an dem mittleren Platz angebrachte Positionierungssockel (B2) für den Sitz in seinem hinteren Bereich zwei vertikale Gabeln (48) aufweist, welche jeweils zur Zusammenwirkung mit einem zylindrischen Zapfen der Sitzkonstruktion (13) ausgelegt sind und jeweils mit Mitteln (49) zur Verriegelung dieses Zapfens ausgeführt sind, wobei diese Verriegelungsmittel durch ein Handbetätigungsorgan (50) entriegelbar sind.

## Claims

1. A seat which is transformable into a wheelchair for the disabled and vehicle equipment for ensuring the transfer and fixing of the said seat (13), comprising:
- a vertical column (35) fixed against the door pillar of the vehicle,
- a seat whereof the structure (13), bearing the seat part and the back part, can be disunited from its front and rear running means (53, 54),
- a transfer structure A articulated to the column and comprising an arm (3) which is horizontal and pivotal and equipped with means for positioning and attaching complementary means of the seat, and intermediate means (4) capable of displacing the arm (3) vertically with the aid of a cylinder (40) and horizontally by rotation,
**characterised in that** the arm (3) of the transfer structure (A) bears on the one hand a slide means (5) which is displaceable horizontally and bears the means for positioning and attaching the seat, and on the other hand is articulated by its front end and about a vertical axis to the small vertical upright (26) of the intermediate displacement means (4), these means (4) comprising in a manner complementary to this upright (26) two parallel connection rods (28, 29) whereof the ends are articulated on one side to this small vertical upright (26) and on the other side to a large vertical upright (27) which is itself articulated to the vertical column (35), while the cylinder (40), which is of electrical type, is articulated about a horizontal axis (42) and by means of one of its elements at the upper end of the large vertical upright (27) and by means of its other element and about another horizontal axis (43) to the small upright (26), and **in that** the vehicle is equipped, in its front and/or centre place, with a mounting base (B1, B2) for positioning the seat (13).

2. A seat and equipment according to Claim 1, **characterised in that** the vertical column (35) is integrally formed with a base (34) equipped with fixing and locking means in one of the anchoring wells (38) which are made in the floor (2) of the vehicle for the lateral feet of the removable seats, and its upper end is integrally formed with a perforated tab (39) for fixing it against the door pillar by means of the screw which fixes against this door pillar the return loop of the webbing of the safety belt.

3. A seat and equipment according to Claim 1, **characterised in that** the lower connection rod (29) of the transfer structure has in the vicinity of its front end, articulated to the small upright (26), a slightly curved portion (33) whereof the concave side is turned downwards.

4. A seat and equipment according to Claim 1, **characterised in that** the arm (3) has two lateral slideways (6) whereof the section is a U laid on its side, forming a raceway for rollers (7) borne by the slide means (5), while this slide means (5) has a cross-section in the shape of an inverted U having downwardly divergent limbs capable of automatically positioning a groove (10) having a complementary profile made below the structure (13) of the seat, and has on the one hand and at its front end an axial blind groove (14) which opens towards the front in a widened portion (15) and is capable of positioning a finger (16) projecting vertically from the bottom of the structure (13) of the seat, and on the other hand and at the base of the blind groove (14) has a means (17) for locking the above-mentioned finger (16) which is unlockable by a manual control means (18).

5. A seat and equipment according to Claim 1, **characterised in that** the front end of the arm (3) is integrally formed with a vertical tab (9) projecting downwards and, in order to transfer the seat between the outside and the inside of the vehicle, co-operating with the inlet limbs of a U-shaped guide (73, 47) projecting vertically upwards from the mounting base (B1, B2) for positioning the seat 13.

6. A seat and equipment according to Claim 1, **characterised in that** the mounting base (B1, B2) for positioning the seat (13) has fixing means co-operating with anchoring wells (38) made in the floor (2) of the vehicle in order to fix removable seats of the vehicle.

7. A seat and equipment according to Claim 1, **characterised in that** the mounting base (B1) for positioning the seat and fixed in the front place has on its rear part two lateral tabs (74) each equipped with a notch (75) opening towards the rear and capable of receiving a cylindrical part (52) projecting transversely from the structure (13) of the seat, at least one of these notches being associated with an articulated hook (76) for locking the cylindrical part.

8. A seat and equipment according to Claim 1, **characterised in that** the mounting base (B2) for positioning the seat and fixed in the centre place has on its rear part two vertical forks (48) each capable of co-operating with a cylindrical bearing face of the structure (13) of the seat and each equipped with means (49) for locking to the above-mentioned bearing face, these locking means being unlockable by a manual control means (50).
